# EUROPÄISCHE PATENTSCHRIFT

(11) **EP 4 304 975 B1**
(45) Veröffentlichungstag und Bekanntmachung des Hinweises auf die Patenterteilung: **26.02.2025**
(21) Anmeldenummer: 22713654.6
(22) Anmeldetag: 11.03.2022
(51) Int. Cl.: B67D 1/00, B67D 1/08, B67D 1/04

(54) **GETRÄNKEZUBEREITUNGSMASCHINE MIT EINEM ANTRIEB SOWIE GETRÄNKEZUBEREITUNGSSYSTEM**
BEVERAGE PREPARATION MACHINE HAVING A DRIVE, AND BEVERAGE PREPARATION SYSTEM
MACHINE DE PRÉPARATION DE BOISSON POURVUE D'UN MÉCANISME D'ENTRAÎNEMENT ET D'UN SYSTÈME DE PRÉPARATION DE BOISSON

(30) Priorität: 11.03.2021 DE 102021202399
(43) Veröffentlichungstag der Anmeldung: 17.01.2024
(73) Patentinhaber: Freezio AG, 8580 Amriswil (CH)
(72) Erfinder: STÖSSER, Gabriel, 8585 Langrickenbach (CH)
(74) Vertreter: Kutzenberger Wolff & Partner
(86) Internationale Anmeldenummer: PCT/EP2022/056327
(87) Internationale Veröffentlichungsnummer: WO 2022/189622

(56) Entgegenhaltungen:
- EP-A1- 2 017 221
- WO-A1-2019/002293
- WO-A1-2021/009214
- WO-A1-96/36556
- US-A1- 2014 079 856
- US-A1- 2021 000 289

## Beschreibung

### Stand der Technik

Die Erfindung betrifft eine Getränkezubereitungsmaschine, insbesondere einen Dispenser, zur Zubereitung eines Getränks mittels eines Kartuschensystems bestehend aus einer Kartusche, die eine Getränkesubstanz in einem Reservoir aufweist, und einer mit der Kartusche verbundenen Kartuschenaufnahme, die eine Mischkammer, wenigstens eine Fluidzuführung und einen Getränkeauslass aufweist.

Solche Dispenser sind aus dem Stand der Technik, beispielsweise aus der EP 2 017 221 A1, US 2021/0000289 A1 und der WO 96/36556 A1, grundsätzlich bekannt und werden zur Herstellung von Getränken aus vorportionierten Kartuschen verwendet. Die Herstellung von Getränken mit solchen Kartuschensystemen ist für den Anwender äußerst komfortabel, da er lediglich eine Kartusche in den Dispenser einsetzen und eine Startprozedur initiieren muss. Der Dispenser übernimmt dann vollautomatisiert die Erzeugung des Getränks, das heißt insbesondere, dass das Lebensmittel- oder Getränkesubstrat mit einer vorbestimmten Menge an Flüssigkeit, insbesondere kaltem und karbonisiertem Wasser, vermischt wird und in ein Trinkgefäß geleitet wird. Auf diese Weise lassen sich insbesondere Mixgetränke für den Anwender deutlich einfacher, schneller und mit weniger Aufwand herstellen. Der Anwender kann dabei aus einer Vielzahl von verschiedenen Kartuschen auswählen, so dass er je nach Belieben unterschiedliche Getränke herstellen kann.

Dabei umfasst die Getränkezubereitungsmaschine bzw. der Dispenser eine Haupteinheit und eine aus der Haupteinheit hervorstehende Kartuschenhalterung, wobei die Kartuschenhalterung derart ausgebildet ist, dass in sie das Kartuschensystem einsetzbar ist, wobei die Kartuschenhalterung ein Aktuatorelement zur Betätigung einer Kartuschenentladeeinrichtung des Kartuschensystems umfasst. Durch die hervorstehende Kartuschenhalterung ist die Betätigung des Aktuatorelements mechanisch schwer umsetzbar, da die Kartuschenhalterung in der Regel wenig Bauraum aufweist, insbesondere für bewegliche Elemente. Die Mechanik zur Betätigung des Aktuatorelements muss einfach aufgebaut sein und zuverlässig mit den wechselnden Kartuschenaufnahmen des Kartuschensystems zusammenwirken. Bisher sind hierzu jedoch aus dem Stand der Technik noch keine geeigneten Lösungen bekannt.

### Offenbarung der Erfindung

Es war daher die Aufgabe der vorliegenden Erfindung, eine Getränkezubereitungsmaschine zur Verfügung zu stellen, die diesen Anforderungen gerecht wird. Insbesondere soll eine einfache und zuverlässige Betätigung des Aktuatorelements ermöglicht werden. Der Dispenser soll gleichzeitig einen hohen Bedienkomfort bieten und kostengünstig realisierbar sein.

Gelöst wird die Aufgabe unter anderem mit einer Getränkezubereitungsmaschine gemäß Anspruch 1.

Die vorliegende Erfindung betrifft eine Getränkezubereitungsmaschine, insbesondere einen Dispenser, zur Zubereitung eines Getränks mittels eines Kartuschensystems. Ein derartiges, für den Einsatz in der erfindungsgemäßen Getränkezubereitungsmaschine vorgesehenes, Kartuschensystem besteht aus einer Kartusche, die eine Getränkesubstanz in einem Reservoir aufweist, und einer mit der Kartusche verbundenen Kartuschenaufnahme, die eine Mischkammer, wenigstens eine Fluidzuführung und einen Getränkeauslass aufweist. Die Kartuschenaufnahme ist vorzugsweise fest, insbesondere drehfest, mit der Kartusche in einem Verbindungsbereich verbunden. Die Kartusche weist eine Kartuschenöffnung auf, die besonders bevorzugt mittels einem Dichtelement, beispielsweise einer Dichtfolie, abgeschlossen und hierdurch fluidisch von der Mischkammer getrennt ist. Um die Getränkesubstanz zur Getränkezubereitung in die Mischkammer zu überführen, umfasst die Kartuschenaufnahme eine Kartuschenentladeeinrichtung, die vorzugsweise einen verschiebbaren Aufstechdorn umfasst der die Dichtfolie durchdringen kann und dadurch eine Fluidverbindung zwischen Reservoir und Mischkammer herstellt.

Die Getränkezubereitungsmaschine umfasst eine Haupteinheit, die vorzugsweise ein Gehäuse umfasst, und eine aus der Haupteinheit hervorstehende, insbesondere balkonartig ausgebildete, Kartuschenhalterung. Balkonartig meint dabei vorzugsweise, dass die Kartuschenhalterung seitlich aus dem Gehäuse herausragt, also insbesondere nicht in dem Gehäuse der Haupteinheit angeordnet ist, sondern separat von diesem ausgebildet ist. Die Haupteinheit umfasst ferner wenigstens ein Flüssigkeitsreservoir, ein Flüssigkeitskonditionierungssystem zum Konditionieren einer Flüssigkeit aus dem Flüssigkeitsreservoir, insbesondere zum Temperieren und/oder Karbonisieren der Flüssigkeit, ein Fluidzuführungssystem zum Einbringen der konditionierten Flüssigkeit und/oder Druckluft in das Kartuschensystem, und eine Steuerungseinrichtung zum Steuern des Flüssigkeitskonditionierungssystems und/oder des Fluidzuführungssystems. Besonders bevorzugt sind insbesondere das Flüssigkeitskonditionierungssystem und das Fluidzuführungssystem wenigstens teilweise in dem Gehäuse der Haupteinheit angeordnet. Besonders bevorzugt weist die Haupteinheit und/oder die Kartuschenhalterung wenigstens ein Bedienelement auf, durch welches ein Benutzer einen Getränkezubereitungsprozess initiieren kann.

Die Kartuschenhalterung ist nun derart ausgebildet, dass das Kartuschensystem in die Kartuschenhalterung einsetzbar ist, insbesondere derart, dass das Kartuschensystem durch die Kartuschenhalterung reversibel gehalten wird, wobei die Kartuschenhalterung ein Aktuatorelement zur Betätigung einer Kartuschenentladeeinrichtung des Kartuschensystems umfasst. Das Aktuatorelement umfasst vorzugsweise ein bewegliches Element, welches beispielsweise bei einer Aktivierung den Aufstechdorn derart kontaktiert und verschiebt, dass dieser das Dichtelement durchtrennt, so dass die Getränkesubstanz von dem Reservoir in die Mischkammer überführbar ist.

Erfindungsgemäß ist nun vorgesehen, dass die Haupteinheit oder die Haupteinheit und die Kartuschenhalterung einen Antrieb für das Aktuatorelement umfasst. Vorzugsweise ist der Antrieb ein manueller Antrieb und/oder ein Motor, wobei der Antrieb insbesondere ein Linearantrieb, ein Rotationsantrieb und/oder ein Schwingungsantrieb ist. Durch den Antrieb wird in besonders vorteilhafter Weise eine einfache und zuverlässige Aktivierung des Aktuatorelements ermöglicht. Zudem ist es durch den Antrieb möglich, insbesondere im Falle eines manuellen Antriebs, die zur Betätigung der Kartuschenentladeeinrichtung durch den Benutzer aufzuwendende Kraft zu reduzieren. Unter einem manuellen Antrieb soll dabei insbesondere verstanden sein, dass der Benutzer das Aktuatorelement direkt oder indirekt bewegt. Falls der Benutzer das Aktuatorelement nicht unmittelbar betätigt, bewegt er wenigstens ein Bedienelement derart, dass die Bewegung, insbesondere rein mechanisch, zu einer Bewegung des Aktuatorelements führt. Falls der Antrieb ein Motor ist, wird in besonders vorteilhafter Weise eine besonders komfortable Bedienung der Getränkezubereitungsmaschine ermöglicht. Beispielsweise muss der Benutzer lediglich das Kartuschensystem in die Kartuschenhalterung einsetzen und ein Bedienelement betätigen, woraufhin die Getränkezubereitungsmaschine den Prozess der Getränkezubereitung vollautomatisch startet und/oder durchführt. Vorzugsweise ist die Steuerungseinrichtung auch zum Steuern des Antriebs, insbesondere des Motors, vorgesehen. In diesem Fall ist die Steuerungseinrichtung besonders bevorzugt dazu vorgesehen, den Motor zu aktivieren und somit das Aktuatorelement zu betätigen. Dies erlaubt es in vorteilhafterweise, den Prozess besser zu steuern und somit eine fehlerfreie Getränkezubereitung zu ermöglichen, da die Steuerungseinrichtung den Zeitpunkt des Aktivierens der Kartuschenentladeeinrichtung optimal, insbesondere mit Hinblick auf das Konditionieren und Einleiten der Flüssigkeit, bestimmen kann. Dadurch, dass die Steuerungseinrichtung den Zeitpunkt des Aktivierens der Kartuschenentladeeinrichtung bestimmen kann, ist eine optimierte Steuerung aller Komponenten möglich. Insbesondere kann in besonders vorteilhafter Weise verhindert werden, dass Getränkesubstanz in Leitungen der Getränkezubereitungsmaschine eintreten kann und diese kontaminiert und/oder dass Getränkesubstanz zu früh austritt, d.h. möglicherweise ohne Vermischung mit der Flüssigkeit aus dem Kartuschensystem austreten kann. Auch sind höhere Kräfte erzeugbar, als sie bei einer unmittelbaren Betätigung des Aktuatorelements durch einen Benutzer auftreten können, insbesondere sind durch einen Antrieb Kräfte von bis zu 30N erzeugbar.

Gemäß einer bevorzugten Ausführungsform ist vorgesehen, dass der Motor ein Elektromotor, ein Hydraulikmotor, oder ein Pneumatikmotor ist. Vorzugsweise umfasst die Getränkezubereitungsmaschine einen Anschluss an eine externe Energieversorgung und/oder einen internen Energiespeicher, beispielsweise einen Akkumulator. Ein Elektromotor kann daher in vorteilhafter Weise durch die gleiche Quelle wie die übrigen Komponenten der Getränkezubereitungsmaschine mit Energie versorgt werden. Im Falle eines Pneumatikmotors kann beispielsweise Luft aus einer, internen oder externen, Druckluftquelle als Betriebsmittel genutzt werden. Die Getränkezubereitungsmaschine ist auf diese Weise besonders flexibel und effizient ausgebildet.

Gemäß einer bevorzugten Ausführungsform ist vorgesehen, dass die Kartuschenhalterung im Wesentlichen scheibenförmig ausgebildet ist und vorzugsweise im Wesentlichen horizontal von der Haupteinheit absteht, wobei die Kartuschenhalterung besonders bevorzugt eine, insbesondere im Wesentlichen kreisförmige, Ausnehmung aufweist, in die das Kartuschensystem einsetzbar ist. Ganz besonders bevorzugt ist unterhalb der Kartuschenhalterung ein Abstellbereich für Trinkgefäße vorgesehen, wobei der Abstellbereich insbesondere eine Flüssigkeitssammelvorrichtung umfasst. Durch die scheibenförmige Ausbildung der Kartuschenhalterung wird eine optisch ansprechende Kartuschenhalterung bereitgestellt, die wenig Bauraum benötigt. Durch die relative Ausrichtung der Kartuschenhalterung, insbesondere der Ausnehmung, und dem Abstellbereich wird es ermöglicht, dass das Getränk unmittelbar aus der Kartuschenaufnahme des Kartuschensystems in das Trinkgefäß fließt. Besonders bevorzugt ist die Position der Kartuschenhalterung von einer Auflagefläche der Getränkezubereitungsmaschine auf einer Höhe, die 20-90% der Gesamthöhe der Getränkezubereitungsmaschine entspricht, angeordnet, ganz besonders bevorzugt 40-80%, noch mehr bevorzugt 50-70% und insbesondere im Wesentlichen 60%.

Gemäß einer bevorzugten Ausführungsform ist vorgesehen, dass die Getränkezubereitungsmaschine, insbesondere die Kartuschenhalterung und/oder die Haupteinheit, wenigstens ein durch einen Benutzer betätigbares Bedienelement aufweist, welches mit dem Antrieb, insbesondere über die Steuerungseinrichtung, gekoppelt ist. Vorzugsweise ist vorgesehen, dass das Bedienelement ein Hebel ist, welcher insbesondere um eine horizontal oder vertikal ausgerichtete Achse verschwenkbar ist. Ein Hebel stellt eine besonders einfache und bewährte Variante dar, die durch einen Benutzer intuitiv zu bedienen ist und gegebenenfalls über eine entsprechende Mechanik kraftverstärkend wirken kann, so dass der Benutzer lediglich eine geringe Kraft aufwenden muss und das Aktuatorelement dennoch zuverlässig die Kartuschenentladeeinrichtung betätigt.

Gemäß einer bevorzugten Ausführungsform ist vorgesehen, dass die Kartuschenhalterung wenigstens ein Verriegelungsmittel aufweist, welches dazu vorgesehen ist, das Kartuschensystem in der Kartuschenhalterung reversibel zu verriegeln, wobei das Verriegelungsmittel von einer entriegelten Position in eine verriegelte Position und umgekehrt überführbar ist. Vorzugsweise ist das Verriegelungsmittel durch das Bedienelement von der entriegelten Position in die verriegelte Position überführbar. Besonders bevorzugt umfasst das Bedienelement einen Handhebel. Ein derartiger Handhebel ist beispielsweise durch einen Benutzer um eine vertikale Achse verschwenkbar, vorzugsweise in einem Winkelbereich von 10 bis 180 Grad, besonders bevorzugt in einem Winkelbereich von 40-120 Grad, insbesondere in einem Winkelbereich von ungefähr 90 Grad. Der Benutzer setzt das Kartuschensystem in die Kartuschenhalterung ein und betätigt den Handhebel, wodurch das Verriegelungsmittel in die verriegelte Position überführt wird. Durch die Winkelpositionen des Handhebels ist für den Benutzer vorteilhafterweise einfach erkennbar, ob sich das Verriegelungsmittel in der verriegelten oder der entriegelten Position befindet.

Gemäß einer bevorzugten Ausführungsform ist vorgesehen, dass die Getränkezubereitungsmaschine, insbesondere die Steuerungseinrichtung, derart konfiguriert ist, dass das Aktuatorelement und/oder der Antrieb nur aktivierbar ist, wenn sich das Verriegelungselement in der verriegelten Position befindet. Hierdurch wird in vorteilhafter Weise eine Beschädigung der Getränkezubereitungsmaschine vermieden. Besonders bevorzugt ist das Verriegelungselement nur dann in die verriegelte Position überführbar, wenn das Kartuschensystem korrekt eingesetzt ist. Hierdurch wird sichergestellt, dass die Flüssigkeit korrekt in die Kartuschenaufnahme gelangen kann und das Aktuatorelement derart relativ zu der Kartuschenentladeeinrichtung angeordnet ist, dass eine korrekte Betätigung der letzteren möglich ist.

Gemäß einer bevorzugten Ausführungsform ist vorgesehen, dass der Antrieb über eine Umlenkmechanik mit dem Aktuatorelement verbunden ist, wobei die Umlenkmechanik vorzugsweise ein Übersetzungsgetriebe und/oder einen Übersetzungshebel umfasst. Hierdurch ist es in vorteilhafter Weise möglich, dass zum einen die Position und Bewegungsrichtung des Antriebs weitgehend unabhängig ist von der Position und Bewegungsrichtung des Aktuatorelements ist, wodurch eine flexiblere Positionierung des Antriebs ermöglicht wird, und dass zum anderen eine Kraftverstärkung implementiert werden kann, so dass der Antrieb kleiner dimensioniert werden kann, als es für eine unmittelbare Betätigung des Aktuatorelements und/oder der Kartuschenentladeeinrichtung erforderlich wäre. Vorzugsweise ist die Umlenkmechanik, insbesondere das Übersetzungsgetriebe, derart vorgesehen, dass eine Drehbewegung des Handhebels um die vertikale Drehachse in eine relative Translationsbewegung des Aktuatorelements und/oder der Kartuschenaufnahme übersetzt wird.

Gemäß einer bevorzugten Ausführungsform ist vorgesehen, dass das Aktuatorelement um wenigstens eine, insbesondere horizontal angeordnete, Achse verschwenkbar vorgesehen ist. Vorzugsweise ist die Achse derart angeordnet, dass das Aktuatorelement zur Betätigung der Kartuschenentladeeinrichtung eine im Wesentlichen kreisbogenförmige Bewegung durchführt, wobei diese Bewegung insbesondere im Wesentlichen in eine vertikale Richtung erfolgt. Ganz besonders bevorzugt ist die Achse in der Nähe des Übergangs zwischen der Haupteinheit und der Kartuschenhalterung angeordnet. Hierdurch wird vorteilhafterweise eine Aktivierung des Aktuatorelements trotz des geringen, in der Kartuschenhalterung zur Verfügung stehenden, Bauraums ermöglicht.

Gemäß einer bevorzugten Ausführungsform ist vorgesehen, dass das Aktuatorelement wenigstens teilweise unterhalb der Kartuschenhalterung angeordnet ist. Dies ist insbesondere dann vorteilhaft, wenn das Kartuschensystem derart von oben in die Kartuschenhalterung eingesetzt wird, dass die Kartuschenentladeeinrichtung von unterhalb der Kartuschenhalterung zugänglich ist. Zudem ist die Unterseite der Kartuschenhalterung in der Regel bei einer üblichen Positionierung der Getränkezubereitungsmaschine nicht für den Benutzer einsehbar, so dass eine Anordnung des Aktuatorelements auf der Unterseite der Kartuschenhalterung ein aufgeräumtes Gesamterscheinungsbild der Getränkezubereitungsmaschine vermittelt.

Gemäß einer bevorzugten Ausführungsform ist vorgesehen, dass das Aktuatorelement ein Kipphebel ist, wobei der Kipphebel eine obere Anlagefläche zum form- und/oder kraftschlüssigen Zusammenwirken mit der Kartuschenentladeeinrichtung des Kartuschensystems aufweist. Vorzugsweise ist der Kipphebel im Wesentlichen längserstreckt, insbesondere im Wesentlichen stabförmig ausgebildet. Insbesondere wenn die Kippachse des Kipphebels auf der Unterseite der Kartuschenhalterung vorgesehen ist, kann somit das Aktuatorelement wenigstens teilweise auf der Unterseite der Kartuschenhalterung angeordnet werden, wobei der Antrieb in der Haupteinheit angeordnet werden kann.

Gemäß einer bevorzugten Ausführungsform ist vorgesehen, dass die Getränkezubereitungsmaschine eine Druckluftquelle umfasst, wobei die Druckluftquelle zum Einleiten von Druckluft in das Kartuschensystem mit dem Fluidzuführungssystem zusammenwirkend vorgesehen ist. Vorzugsweise weist die Getränkezubereitungsmaschine eine innerhalb der Haupteinheit angeordnete Druckluftquelle auf. Alternativ oder zusätzlich ist vorgesehen, dass die Getränkezubereitungsmaschine an eine externe Druckluftversorgung anschließbar ist. Besonders bevorzugt weist die Getränkezubereitungsmaschine ein Koppelelement auf, wobei das Koppelelement eine Druckluftleitung und eine Flüssigkeitsleitung aufweist, wobei das Koppelelement ganz besonders bevorzugt reversibel mit der Fluidzuführung der Kartuschenaufnahme koppelbar ist. Hierdurch wird es in vorteilhafter Weise ermöglicht, dass in zuverlässiger und reproduzierbarer Weise gleichzeitig eine Zufuhr von Druckluft und Flüssigkeit in das Kartuschensystem erfolgt. Die Druckluft wird dabei vorzugsweise in das Reservoir eingeleitet, um die Getränkesubstanz in die Mischkammer zu überführen, wo sie sich mit der in die Mischkammer eingeleiteten und insbesondere konditionierten Flüssigkeit vermischt und somit das Getränk erzeugt wird. Insbesondere wird durch das Koppelelement eine parallele und voneinander fluidisch getrennte Zuführung von Druckluft und Flüssigkeit in die Kartuschenaufnahme gewährleistet.

Gemäß einer bevorzugten Ausführungsform ist vorgesehen, dass die Getränkezubereitungsmaschine, insbesondere die Haupteinheit, einen Kennungsdetektor zum Erkennen einer Kennung des Kartuschensystems aufweist. Besonders bevorzugt ist der Kennungsdetektor wenigstens teilweise oberhalb und/oder hinter der Kartuschenhalterung angeordnet. Ganz besonders bevorzugt ist der Kennungsdetektor in einem Gehäuse der Haupteinheit angeordnet. Noch mehr bevorzugt ist der Kennungsdetektor mit der Steuerungseinrichtung verbunden. Hierdurch ist es in besonders vorteilhafter Weise möglich, dass eine Kennung des Kartuschensystems, insbesondere nach einer Befestigung in der Kartuschenhalterung, ausgelesen wird und eine Steuerung der Getränkezubereitungsmaschine in Abhängigkeit der detektierten Informationen erfolgen kann. Beispielsweise kann vorgesehen sein, dass ein Getränkezubereitungsvorgang lediglich dann startbar ist, wenn eine positive Identifikationsinformation ausgelesen und der Steuerungseinrichtung übermittelt wird. Alternativ oder zusätzlich ist denkbar, dass der Kennungsdetektor wenigstens einen Parameter für die Getränkezubereitung detektiert und der Steuerungseinrichtung übermittelt, wobei die Steuerungseinrichtung vorzugsweise den Getränkezubereitungsvorgang, insbesondere das Flüssigkeitskonditionierungssystem und/oder das Fluidzuführungssystem entsprechend der erkannten Parameter steuert. Ganz besonders bevorzugt weist der Kennungsdetektor einen optischen Sensor auf, wie beispielsweise eine CCD-Kamera, welche die Kennung, insbesondere die Produktidentifikationskennung, automatisch ausliest, wenn das Kartuschensystem in die Getränkezubereitungsmaschine eingesetzt ist. Alternativ oder zusätzlich weist der Kennungsdetektor einen magnetischen und/oder elektrischen Sensor auf. Ferner ist es möglich, dass die Getränkezubereitungsmaschine ein Kommunikationsmodul umfasst, um Informationen betreffend die Getränkezubereitung und/oder das Kartuschensystem zu empfangen und der Steuerungseinrichtung zur Verfügung zu stellen. Alternativ oder zusätzlich umfasst der Kennungsdetektor eine Sende- und Empfangsantenne zum automatischen Auslesen beispielsweise eines RFID-Codes.

Ein weiterer Gegenstand der vorliegenden Erfindung ist ein Getränkezubereitungssystem mit einer erfindungsgemäßen Getränkezubereitungsmaschine und einem Kartuschensystem, wobei das Kartuschensystem zur Getränkezubereitung in die Kartuschenhalterung der Getränkezubereitungsmaschine einsetzbar ist, wobei das Kartuschensystem eine Kartusche, die ein mit einer Getränkesubstanz gefülltes Reservoir umfasst, und eine mit der Kartusche in einem Verbindungsbereich verbindbare Kartuschenaufnahme umfasst, wobei die Kartusche eine Kartuschenöffnung aufweist, wobei die Kartuschenöffnung mit einem Dichtelement, insbesondere einer Dichtfolie, verschlossen ist, wobei das Dichtelement das Reservoir fluiddicht gegenüber der Kartuschenaufnahme abschließt, wobei die Kartuschenaufnahme eine mit dem Reservoir in Fluidverbindung bringbare Mischkammer und eine in die Mischkammer mündende Fluidzuführung zur Kopplung mit dem Fluidzuführungssystem der Getränkezubereitungsmaschine aufweist, so dass eine konditionierte Flüssigkeit in die Mischkammer einleitbar ist, wobei die Kartuschenaufnahme eine Kartuschenentladeeinrichtung zum Überführen der Getränkesubstanz vom Reservoir in die Mischkammer aufweist, wobei die Kartuschenaufnahme einen Getränkeauslass aufweist zum Ausleiten eines durch Vermischen der Flüssigkeit mit der Getränkesubstanz entstandenen Getränks aus der Mischkammer. Das Getränk wird dabei besonders bevorzugt unmittelbar in ein Trinkgefäß ausgegeben. Vorzugsweise umfasst die Kartuschenentladeeinrichtung ferner eine Druckluftzuführung, die zum Zusammenwirken mit dem Fluidzuführungssystem, insbesondere mit dem Koppelelement, der Getränkezubereitungsmaschine vorgesehen ist, um Druckluft durch die Kartuschenentladeeinrichtung in das Reservoir einzuleiten.

Ein derartiges Getränkezubereitungssystem ist besonders vorteilhaft, da eine Kontamination der Getränkezubereitungsmaschine mit der Getränkesubstanz vermieden wird. Es wird lediglich eine konditionierte Flüssigkeit in die Mischkammer der Kartuschenaufnahme und vorzugsweise Druckluft zugeführt, die Getränkezubereitung erfolgt vollständig in der Mischkammer und das fertige Getränk wird ohne jegliche Berührung der Getränkezubereitungsmaschine unmittelbar aus dem Kartuschensystem in das darunter angeordnete Trinkgefäß ausgeleitet. Ein derartiges Getränkezubereitungssystem erfüllt daher höchste hygienische Ansprüche. Durch den Antrieb erfolgt zudem die Getränkezubereitung in besonders einfacher und zuverlässiger Weise.

Gemäß einer bevorzugten Ausführungsform ist vorgesehen, dass die Kartuschenentladeeinrichtung eine Dornführung und einen innerhalb der Dornführung, insbesondere in einer Richtung, verschiebbar gelagerten Aufstechdorn umfasst, wobei der Aufstechdorn zwischen einer eingefahrenen Position, in welcher der Aufstechdorn von dem Dichtelement beabstandet ist, und einer ausgefahrenen Position, in welcher der Aufstechdorn das Dichtelement durchsticht und bis in das Reservoir ragt, durch das Aktuatorelement der Getränkezubereitungsmaschine verschiebbar ist. Vorzugsweise sind der Aufstechdorn und das Aktuatorelement dabei derart ausgebildet, dass eine sichere Verschiebung des Aufstechdorns durch das Aktuatorelement gewährleistet ist. Dies kann beispielsweise dadurch erzielt werden, dass der Aufstechdorn auf der dem Aktuatorelement zugewandten Seite eine konkave Fläche aufweist, in welche eine konvexe Fläche des Aktuatorelements eingreift, oder umgekehrt. Ein derartiger Aufstechdorn ist eine besonders einfache und zuverlässige Ausführungsform einer Kartuschenentladeeinrichtung. Durch die Dornführung ist eine zuverlässige Bewegung des Aufstechdorns gewährleistet.

Gemäß einer bevorzugten Ausführungsform ist vorgesehen, dass die Kartuschenentladeeinrichtung einen Druckluftanschluss und eine Druckluftleitung umfasst, welche sich vom Druckluftanschluss zu einem Druckluftauslass erstreckt, wobei der Druckluftauslass insbesondere in Richtung des Reservoirs der Kartusche vorsteht, wobei der Druckluftanschluss dazu ausgebildet ist, Druckluft in die Druckluftleitung einzuleiten, wobei die Druckluftleitung in den Aufstechdorn integriert ist, wobei die Kartuschenentladeeinrichtung derart ausgebildet ist, dass in der ausgefahrenen Position des Aufstechdorns die Getränkesubstanz durch die Druckluft aus dem Reservoir in die Mischkammer überführbar ist. Die Druckluft kann also insbesondere lediglich in der ausgefahrenen Position des Aufstechdorns von dem Fluidzuführungssystem in die Druckluftleitung eingebracht werden. Ein verfrühtes Einbringen von Druckluft wird dadurch vorteilhaft vermieden. Zudem kann in der ausgefahrenen Position die Druckluft gezielt in das Reservoir eingeleitet werden und trägt somit dazu bei, einen durch das Überführen der Getränkesubstanz in die Mischkammer resultierenden Unterdruck zu vermeiden und/oder die Getränkesubstanz aktiv aus dem Reservoir auszutreiben.

Noch ein weiterer Gegenstand der vorliegenden Erfindung ist ein Verfahren zur Zubereitung eines Getränks mit einem erfindungsgemäßen Getränkezubereitungssystem, gekennzeichnet durch die folgenden Schritte:
- Einsetzen eines aus einer Kartusche und einer Kartuschenaufnahme bestehenden Kartuschensystems in die Kartuschenhalterung,
- Herstellen einer Fluidverbindung zwischen dem Fluidzuführungssystem und der Kartuschenaufnahme,
- Aktivieren des Aktuatorelements zum Betätigen der Kartuschenentladeeinrichtung, insbesondere durch Überführen des Aufstechdorns von der eingefahrenen Position in die ausgefahrene Position, wodurch ein Perforieren des Dichtelements bewirkt wird,
- Überführen der Getränkesubstanz von dem Reservoir der Kartusche in die Mischkammer der Kartuschenaufnahme, insbesondere durch Einspeisen von Druckluft in das Reservoir,
- Einbringen einer konditionierten Flüssigkeit in die Mischkammer der Kartuschenaufnahme durch das Fluidzuführungssystem und
- Ableiten des in der Mischkammer durch Vermischung der Getränkesubstanz mit der konditionierten Flüssigkeit erzeugten Getränks durch den Getränkeauslass.

Das erfindungsgemäße Verfahren zeichnet sich gegenüber bekannten Verfahren darin aus, dass der Schritt des Aktivierens des Aktuatorelements ein Aktivieren des Antriebs beinhaltet. Hierdurch wird vorteilhafterweise sichergestellt, dass der Getränkezubereitungsprozess optimal steuerbar ist und insbesondere das Betätigen der Kartuschenentladeeinrichtung zuverlässig und einfach erfolgt.

Gemäß einer bevorzugten Ausführungsform ist vorgesehen, dass das Aktivieren des Aktuatorelements das Erzeugen einer Relativbewegung zwischen der Kartuschenaufnahme und dem, insbesondere in Kontakt mit dem Aufstechdorn stehenden, Aktuatorelement umfasst. Vorzugsweise wird das Kartuschensystem derart in die Kartuschenhalterung eingesetzt, dass ein Kontakt zwischen dem Aufstechdorn und dem Aktuatorelement vorliegt. Alternativ wird erst durch das Aktivieren des Aktuatorelements ein Kontakt erzeugt. Ganz besonders bevorzugt bleibt die Kartuschenaufnahme während der Getränkezubereitung unbeweglich und das Aktuatorelement wird entlang einer vorbestimmten Trajektorie bewegt. Alternativ oder zusätzlich wird jedoch auch die Kartuschenaufnahme und insbesondere die Kartuschenhalterung zusammen mit dem Kartuschensystem, in Richtung des Aktuatorelements bewegt.

### Figurenbeschreibung

Im folgendem wird die Erfindung anhand der Figuren 1 bis 11 erläutert. Diese Erläuterungen sind lediglich beispielhaft und schränken den allgemeinen erfindungsgemäßen Gedanken nicht ein. Die Erläuterungen gelten für die erfindungsgemäße Getränkezubereitungsmaschine, das erfindungsgemäße Getränkezubereitungssystem und das erfindungsgemäße Verfahren gleichermaßen.
- **Figur 1**: zeigt eine Getränkezubereitungsmaschine gemäß einer ersten beispielhaften Ausführungsform der vorliegenden Erfindung.
- **Figur 2**: zeigt einen Querschnitt eines Getränkezubereitungssystems gemäß einer beispielhaften Ausführungsform der vorliegenden Erfindung.
- **Figur 3**: zeigt eine perspektivische Ansicht einer Kartuschenhalterung gemäß einer beispielhaften Ausführungsform der vorliegenden Erfindung.
- **Figur 4**: zeigt eine perspektivische Schnittdarstellung einer Kartuschenhalterung gemäß einer beispielhaften Ausführungsform der vorliegenden Erfindung.
- **Figuren 5-7**: zeigen ein Verfahren zur Getränkezubereitung gemäß einer beispielhaften Ausführungsform der vorliegenden Erfindung in verschiedenen Schritten.
- **Figur 8**: zeigt einen schematischen Querschnitt einer Kartuschenhalterung und ein Aktuatorelement gemäß einer beispielhaften Ausführungsform der vorliegenden Erfindung.
- **Figur 9**: zeigt eine perspektivische Darstellung eines Aktuatorelements und eines Antriebs gemäß einer weiteren beispielhaften Ausführungsform der vorliegenden Erfindung.
- **Figur 10**: zeigt eine perspektivische Darstellung eines Aktuatorelements und eines Antriebs gemäß noch einer weiteren beispielhaften Ausführungsform der vorliegenden Erfindung.
- **Figuren 11a, b**: zeigen perspektivische Darstellungen eines Aktuatorelements gemäß einer weiteren beispielhaften Ausführungsform der vorliegenden Erfindung.

In Figur 1 ist eine Getränkezubereitungsmaschine 1 gemäß einer ersten beispielhaften Ausführungsform der vorliegenden Erfindung dargestellt. Die Getränkezubereitungsmaschine 1 umfasst eine Haupteinheit 2 mit einem Gehäuse, in welches die meisten für den Betrieb benötigten Komponenten eingehaust sind, sowie ein Flüssigkeitsreservoir 4, hier ein Wassertank. Das Flüssigkeitsreservoir 4 kann alternativ zu der hier dargestellten Ausführungsform auch wenigstens teilweise in dem Gehäuse angeordnet sein und/oder die Getränkezubereitungsmaschine 1 weist einen Anschluss an ein externes Flüssigkeitsversorgungssystem auf. Zusätzlich weist die Haupteinheit 2 einige Bedienelemente 6' auf, die durch einen Benutzer betätigt werden können und beispielsweise den, insbesondere automatischen, Getränkezubereitungsvorgang bzw. -prozess initiieren.

Die Getränkezubereitungsmaschine 1 steht mit einem Basiselement auf einer vorzugsweise möglichst horizontalen Fläche und weist eine gewisse Gesamthöhe auf. Im vorliegenden Fall ist die Haupteinheit oben flach ausgebildet, andere Formen, beispielsweise gerundet oder zugespitzt, sind jedoch ebenfalls möglich. Gemäß der hier dargestellten Ausführungsform steht auf ungefähr 60%-70% der Gesamthöhe eine Kartuschenhalterung 3 aus der Haupteinheit 2 seitlich hervor.

Die Kartuschenhalterung 3 weist hier einen runden Querschnitt auf in einer horizontalen Ebene und ist im Wesentlichen scheibenförmig ausgebildet. In einer vertikalen Richtung unterhalb der Kartuschenhalterung 3 ist ein Abstellbereich 5 angeordnet, in dem wenigstens ein Trinkgefäß abstellbar ist. Vorzugsweise umfasst der Abstellbereich 5 ein Abtropfgitter und/oder eine Flüssigkeitssammelvorrichtung. Die Kartuschenhalterung 3 weist vorzugsweise mittig eine Ausnehmung, also insbesondere ein Loch, auf, in welche ein Kartuschensystem von oben einsetzbar ist. Ein derartiges Kartuschensystem wird im Zusammenhang mit **Figur 2** eingehender erläutert. Die Kartuschenhalterung 3 weist wenigstens ein Verriegelungsmittel 13 auf, hier in Form von drei im Wesentlichen gleichmäßig um den Umfang der Ausnehmung verteilten, klauenförmigen Elementen. Diese sind in **Figur 2** dargestellt.

Nachdem der Benutzer das Kartuschensystem mit der Kartuschenaufnahme 11 voran von oben in die Kartuschenhalterung 3 eingesetzt hat, betätigt er das Bedienelement 6, das hier als Drehhebel ausgeführt ist. Das Bedienelement 6 kann im vorliegenden Fall in einem Winkelbereich von ca. 180° um eine mittig und vertikal durch die Kartuschenhalterung 3 verlaufende Drehachse verschwenkt werden. Alternativ beträgt der Winkelbereich lediglich 30°, 60°, 90° oder 120°. Durch Markierungen und/oder Beschriftungen auf der Kartuschenhalterung 3 ist dabei vorzugsweise für den Benutzer ersichtlich, welche Stellung des Bedienelements 6 einer entriegelten Position und welche Stellung einer verriegelten Position entspricht. Dabei ist es bevorzugt, dass das Bedienelement 6 derart mit der Steuerungseinrichtung gekoppelt ist, dass ein Start einer Getränkezubereitung nur dann möglich ist, wenn sich das Bedienelement 6 in der verriegelten Position befindet und/oder ein Kartuschensystem in der Kartuschenhalterung 3 eingesetzt ist. Ebenso ist es denkbar, dass die Getränkezubereitung automatisch startet, sobald das Bedienelement 6 das Verriegelungsmittel 13 in die verriegelte Position überführt hat.

In **Figur 2** ist ein Querschnitt eines Getränkezubereitungssystems gemäß einer beispielhaften Ausführungsform der vorliegenden Erfindung dargestellt. Dabei entspricht die hier dargestellte Ausführungsform der Getränkezubereitungsmaschine 1 im Wesentlichen der im Zusammenhang mit **Figur 1** erläuterten Ausführungsform, weswegen auf die diesbezüglichen Ausführungen verwiesen wird. Im hier dargestellten Fall ist ein Kartuschensystem in die Kartuschenhalterung 3 eingesetzt und das klauenartige Verriegelungsmittel 13 befindet sich bereits in der verriegelten Position, in welche es beispielsweise durch das außen oben drehbar gelagerte Bedienelement 6, dessen hebelartiger Fortsatz sich nicht in der Schnittebene befindet. Unten links ist ferner ein zusätzlicher Flüssigkeitsauslass dargestellt.

Das Kartuschensystem besteht aus einer Kartusche 7 und einer in einem Verbindungsbereich, beispielsweise einem Halsbereich, mit dieser verbundenen Kartuschenaufnahme 11. Die Kartusche 7 umfasst ein Reservoir 8, in welchem eine, vorzugsweise flüssige, Getränkesubstanz, enthalten ist. Die Kartusche 7 ist vorzugsweise aus einem Kunststoffmaterial gefertigt. Alternativ ist es jedoch auch möglich, dass die Kartusche 7 wenigstens teilweise aus Glas gefertigt ist. Besonders bevorzugt weist die Kartusche 7 wenigstens einen Flansch 9 bzw. einen Flanschbereich auf. Über diesen Flansch 9 ist die Kartusche 7 direkt und indirekt, beispielsweise über ein Zwischenstück, mit der Kartuschenaufnahme 11 verbunden, wobei das Zwischenstück vorzugsweise eine formschlüssige Verbindung zwischen Kartusche 7 und Kartuschenaufnahme 11 bereitstellt, insbesondere in Form eines Adapters. In Richtung der Kartuschenaufnahme 11 weist die Kartusche 7 eine Öffnung auf, die durch ein Dichtelement, hier eine Dichtfolie 10, verschlossen ist. Besonders bevorzugt greift das Verriegelungsmittel 13 form- und/oder kraftschlüssig in den Flansch 9 ein, so dass ein Herausziehen des Kartuschensystems in der verriegelten Position des Verriegelungsmittels 13 verhindert wird.

Die Kartuschenaufnahme 11 ist mit einer Öffnung an der Kartusche 7 befestigt und weist im Inneren eine Mischkammer auf, in welche zum einen die konditionierte Flüssigkeit aus der Getränkezubereitungsmaschine 1 eingeleitet wird und in welche zum anderen nach Betätigen einer noch zu erläuternden Kartuschenentladeeinrichtung die Getränkesubstanz aus dem Reservoir 8 der Kartusche 7 überführbar ist. In der Mischkammer vermischen sich die Flüssigkeit und die Getränkesubstanz und bilden damit das Getränk, welches schließlich über einen Getränkeauslass in ein darunter anordenbares Trinkgefäß fließt. Die Kartuschenentladeeinrichtung umfasst vorzugsweise eine Dornführung und einen darin in einer Richtung verschiebbar gelagerten Aufstechdorn 17.

Der Aufstechdorn 17 ist hier in einer eingefahrenen Position dargestellt, die Spitze ist also von der Dichtfolie 10 beabstandet oder zumindest ist die Dichtfolie 10 noch nicht durchstoßen. Die Kartuschenhalterung 3 umfasst ein Aktuatorelement 14, welches nach Aktivierung den Aufstechdorn 17 in eine ausgefahrene Position überführt, in der die Dichtfolie 10 durchstochen wird. Wie aus der Zeichnung ersichtlich ist, ist in den Aufstechdorn 17 eine Druckluftleitung integriert. In der eingefahrenen Position des Aufstechdorns 17 ist diese nicht angeschlossen. In der ausgefahrenen Position fluchtet die Druckluftleitung mit einer Leitung in der Kartuschenaufnahme 11 oder unmittelbar mit einer Druckluftleitung der Getränkezubereitungsmaschine 1. Hier weist die Getränkezubereitungsmaschine 1 ein Koppelelement 16 auf, welches zwei integrierte und voneinander getrennte Leitungen aufweist, eine Flüssigkeitsleitung und eine Druckluftleitung. Das Koppelelement 16 ist vorzugsweise gezielt mit einer in der Kartuschenhalterung 3 eingesetzten Kartuschenaufnahme 11 in Fluidverbindung bringbar.

Oberhalb der Kartuschenhalterung 3 ist in dem Gehäuse der Haupteinheit 2 ein Kennungsdetektor 18 vorgesehen, der hier beispielsweise einen optischen Sensor umfasst. Dieser Kennungsdetektor kann in an sich bekannter Weise eine Kennung der Kartusche und/oder der Kartuschenaufnahme detektieren und die erfassten Informationen an die Steuerungseinrichtung weiterleiten. So ist es beispielsweise denkbar, dass, falls eine nicht zugelassene Kennung erfasst wird, ein Start des Getränkezubereitungsvorgangs verhindert wird.

Nicht dargestellt sind hier die weiteren Komponenten der Getränkezubereitungsvorrichtung, wie beispielsweise eine Druckluftquelle, welche zum Einspeisen von Druckluft über das Koppelelement 16 in das Kartuschensystem vorgesehen ist, sowie ein Flüssigkeitskonditionierungssystem, welches eine Flüssigkeit, insbesondere Wasser, konditioniert. Dies umfasst vorzugsweise ein Temperieren, beispielsweise ein Kühlen und/oder Erwärmen, der Flüssigkeit und/oder ein Karbonisieren, also ein Versetzen der Flüssigkeit mit Kohlensäure. Ferner umfasst die Getränkezubereitungsmaschine 1 ein Fluidzuführungssystem, welches die konditionierte Flüssigkeit und/oder die Druckluft von dem Flüssigkeitskonditionierungssystem bzw. der Druckluftquelle in das Kartuschensystem einbringt. Das Koppelelement 16 ist insbesondere Teil des Fluidzuführungssystems.

Das Aktuatorelement 14 ist gemäß der dargestellten Ausführungsform als Kipphebel ausgebildet, welcher einen Vorsprung aufweist, der mit dem Aufstechdorn 17 zusammenwirkt und um eine Kippachse A verschwenkbar ist. Erfindungsgemäß wird das Aktuatorelement 14 nun durch einen Antrieb 12 betätigt, der hier in der Haupteinheit 2 angeordnet ist. Dabei handelt es sich bei dem Antrieb 12 hier beispielsweise um einen Elektromotor als Linearantrieb, d.h. der Antrieb 12 erzeugt eine lineare Bewegung, insbesondere in vertikaler Richtung.

Der Fachmann versteht, dass hinsichtlich Auslegung und Wahl eines Antriebs 12 die gewünschte Kraftrichtung von herausragender Bedeutung ist. Vorliegend arbeitet der Antrieb 12 auf Zug, d.h. bei Aktivierung wird ein mit dem Aktuatorelement 14, hier dem Kipphebel, an dessen maschinenseitigem Ende verbundenes Element vertikal nach unten bewegt. Über die Kippachse wird daher eine Aufwärtsbewegung des kartuschenhalterungsseitigen Endes des Aktuatorelements 14 erzeugt, wodurch der Aufstechdorn 17 in die ausgefahrene Position überführt wird. Der Aufstechdorn 17 durchsticht in Folge die Dichtfolie 10. In der ausgefahrenen Position fluchten die Druckluftleitungen miteinander, so dass Druckluft über den Aufstechdorn 17 in das Reservoir 8 eingebracht wird. Dort unterstützt die Druckluft das Überführen der Getränkesubstanz in die Mischkammer. Gleichzeitig wird die konditionierte Flüssigkeit in die Mischkammer eingebracht.

In **Figur 3** ist eine perspektivische Ansicht einer Kartuschenhalterung 3 gemäß einer beispielhaften Ausführungsform der vorliegenden Erfindung dargestellt. Dabei entspricht die hier dargestellte Ausführungsform im Wesentlichen den zuvor erläuterten Ausführungsformen, so dass auf die vorhergehenden Ausführungen verwiesen wird. Die Kartuschenhalterung 3 ist hier schräg von unten dargestellt. Gut sichtbar ist insbesondere hier das Bedienelement 6, welches sich hier in der entriegelten Position oder in einer Zwischenposition befindet.

Es ist denkbar, dass die Kartuschenhalterung entlang einer Führung höhenverschiebbar angeordnet ist. Besonders bevorzugt ist die Kartuschenhalterung in verschiedenen Höhen einrastbar. Auf diese Weise können Trinkgefäße unterschiedlicher Höhen verwendet werden.

Weiterhin umfasst das Flüssigkeitsreservoir optional ein Filtermittel zum Aufbereiten der Flüssigkeit, insbesondere zum Entkalken des Wassers.

In **Figur 4** ist eine perspektivische Schnittdarstellung einer Kartuschenhalterung 3 gemäß einer beispielhaften Ausführungsform der vorliegenden Erfindung dargestellt. Dabei entspricht die hier dargestellte Ausführungsform im Wesentlichen den zuvor erläuterten Ausführungsformen, insbesondere der in Zusammenhang mit **Figur 2** erläuterten Ausführungsform, so dass auf die vorhergehenden Ausführungen verwiesen wird. Deutlich ist hier das als Kipphebel ausgeführte Aktuatorelement 14 zu sehen. Der Aufstechdorn 17 ist hier in der ausgefahrenen Position gezeigt, in welcher die Dichtfolie 10 durchstoßen wurde. Der Kipphebel befindet sich dabei teilweise unterhalb der Kartuschenhalterung und erstreckt sich teilweise bis in das Gehäuse der Haupteinheit hinein. Hier ist die Kippachse A dadurch realisiert, dass das Aktuatorelement 14 zapfenartige Fortsätze aufweist, die drehbar in entsprechenden Lagern der Getränkezubereitungsmaschine 1, insbesondere der Kartuschenhalterung 3, gelagert sind. Alternativ ist jedoch auch der umgekehrte Fall denkbar, d.h. wenigstens eine Achse durchdringt das Aktuatorelement 14 wenigstens teilweise (beispielsweise können auch zwei Achsen, die beidseitig in das Aktuatorelement eingreifen, vorgesehen sein) und wahlweise ist das Aktuatorelement 14 um die Kippachse A verschwenkbar, wobei die Achse drehfest angeordnet ist, oder die von dem Aktuatorelement 14 separat ausgebildet Achse ist drehfest mit dem Aktuatorelement 14 verbunden und dreht sich relativ zu der Haupteinheit 2.

In den **Figuren 5 bis 7** ist ein Verfahren zur Getränkezubereitung gemäß einer beispielhaften Ausführungsform der vorliegenden Erfindung in verschiedenen Schritten dargestellt. Dabei entspricht die hier dargestellte Ausführungsform der Getränkezubereitungsmaschine 1, der Kartuschenhalterung 3 und des Kartuschensystems im Wesentlichen den zuvor erläuterten Ausführungsformen, so dass auf die vorhergehenden Ausführungen verwiesen wird. Im Folgenden werden vor allem die Unterschiede zwischen den verschiedenen Schritten erläutert.

In **Figur 5** ist die Situation dargestellt, in der ein Benutzer ein Kartuschensystem in Kartuschenhalterung 3 eingesetzt hat, aber das Verriegelungsmittel 13 noch nicht in die verriegelte Position überführt ist. Die Darstellung ist dabei sehr ähnlich zu derjenigen in **Figur 2** gewählt, so dass insbesondere mit Hinblick auf die übrigen Komponenten auf die diesbezüglichen Ausführungen verwiesen wird. Wie der Zeichnung entnommen werden kann, ist die Ausnehmung der Kartuschenhalterung 3 nach unten konisch zulaufend ausgebildet. Auf diese Weise kann das Kartuschensystem nur von oben in die Kartuschenhalterung 3 eingesetzt werden und hält in der Kartuschenhalterung 3 formschlüssig, es kann also insbesondere nicht nach unten aus der Kartuschenhalterung 3 fallen. Vorzugsweise sind die inneren Konturen der Ausnehmung der Kartuschenhalterung 3 und die äußeren Konturen der Kartuschenaufnahme 11 komplementär ausgebildet, so dass ein Formschluss erleichtert wird. Zusätzlich weichen die Kartuschenaufnahme 11 und die Ausnehmung der Kartuschenhalterung 3 von einem perfekt kreisförmigen Querschnitt ab, wobei insbesondere im Bereich der Fluidzuführung bzw. des Koppelelements vorzugsweise eine Abflachung vorliegt. Auf diese Weise wird zum einen die, insbesondere fluiddichte, Kopplung des Koppelelements 16 an die Kartuschenaufnahme vereinfacht, zum anderen wird in besonders vorteilhafter Weise sichergestellt, dass das Kartuschensystem richtig in die Kartuschenhalterung 3 eingesetzt wird, wodurch Fehlbedienungen vermieden werden.

Der Aufstechdorn 17 der Kartuschenentladeeinrichtung befindet sich noch in der eingefahrenen Position, die Dichtfolie 10 ist noch unbeschädigt.

In **Figur 6** ist nun die verriegelte Position dargestellt. Beispielsweise hat der Benutzer das Bedienelement 6 gedreht und daher indirekt das wenigstens eine Verriegelungsmittel 13 in die verriegelte Position überführt, in der das Verriegelungsmittel 13 hinter den Flansch 9 der Kartusche 7 greift. Das Kartuschensystem kann nun nicht mehr aus der Kartuschenhalterung 3 entfernt werden, ein versehentliches Ausströmen von Flüssigkeit aus der Getränkezubereitungsmaschine 1 ohne eine Kartuschenaufnahme 11 wird auf diese Weise verhindert. Vorzugsweise gibt die Steuerungseinrichtung, sobald sie eine Information erhalten hat, dass das Verriegelungsmittel 13 sich in der verriegelten Position befindet und/oder dass das Kartuschensystem korrekt in der Kartuschenhalterung 3 eingesetzt ist, einen Start der Getränkezubereitung über ein weiteres Bedienelement 6' frei. Alternativ kann die Getränkezubereitung auch automatisch starten. Wie zuvor erwähnt kann der optionale Kennungsdetektor 18 beispielsweise das Einsetzen eines geeigneten Kartuschensystems detektieren und/oder Zubereitungsparameter empfangen und an die Steuerungseinrichtung weiterleiten.

Zubereitungsparameter sind dabei beispielsweise ein Flüssigkeitsvolumen, eine Flüssigkeitstemperatur, ein Karbonisierungsgrad, eine Geschwindigkeit des Flüssigkeitsstrom, ein Druckluftvolumen und/oder eine Geschwindigkeit des Druckluftstroms.

Das Koppelelement 16 ist auf hier nicht näher erläuterte Weise an die Fluidzuführung der Kartuschenaufnahme 11 herangeführt worden, so dass eine fluiddichte Verbindung der kartuschenaufnahmenseitigen Druckluftleitung mit der Druckluftleitung des Koppelelements 16 und eine fluiddichte Verbindung der kartuschenaufnahmenseitigen Fluidzuführung mit der Flüssigkeitsleitung des Koppelelements 16 hergestellt ist.

Nun kann die Steuerungseinrichtung den optimalen Zeitpunkt für das Überführen der Getränkesubstanz in die Mischkammer bestimmen und entsprechend den Antrieb, beispielsweise den Elektromotor, steuern. Dieser betätigt das Aktuatorelement 14, welches wiederum den Aufstechdorn 17 kontaktiert und entlang der Dornführung nach oben verschiebt, so dass die Spitze des Aufstechdorns 17 die Dichtfolie 10 durchsticht. Die in den Aufstechdorn integrierte Druckluftleitung fluchtet nun mit der Druckluftleitung der Kartuschenaufnahme und/oder der Druckluftleitung des Koppelelements 16, so dass durch die Druckluftquelle bereitgestellte Druckluft in das Reservoir gelangen kann und das Überführen der Getränkesubstanz durch das Loch in der Dichtfolie 10 in die Mischkammer unterstützt. Nach einem Vermischen mit der in die Mischkammer eingeleiteten Flüssigkeit fließt das Getränk durch den Getränkeauslass der Kartuschenaufnahme in das bereitgestellte Trinkgefäß (oder die im Abstellbereich vorgesehene Flüssigkeitssammelvorrichtung).

In **Figur 7** ist nun die Situation nach Ende der Getränkezubereitung dargestellt. Der Aufstechdorn 17 befindet sich in der ausgefahrenen Position, das Verriegelungsmittel 13 ist in die entriegelte Position überführt worden, insbesondere indem der Benutzer das Bedienelement 6 zurück in die entriegelte Position überführt.

In den **Figuren 8 bis 11** sind alternative Ausführungsformen des Antriebs 12 und/oder des Aktuatorelements 14 sowie gegebenenfalls zwischen diesen Elementen befindlichen Umlenkmechaniken 15 dargestellt. Dabei gelten für die übrigen Komponenten des Getränkezubereitungssystems die vorhergehenden Ausführungen.

In **Figur 8** ist ein schematischer Querschnitt einer Kartuschenhalterung 3 und eines Aktuatorelements 14 gemäß einer beispielhaften Ausführungsform der vorliegenden Erfindung dargestellt. Ferner ist eine in die Kartuschenhalterung 3 eingesetzte Kartuschenaufnahme 11 zu sehen, wobei jedoch der Übersichtlichkeit halber auf eine Darstellung der zugehörigen Kartusche 7 verzichtet wurde.

Das Aktuatorelement 14 ist hier nicht als längserstreckter Kipphebel ausgebildet, sondern als abgewinkelter Kipphebel. Er weist an seiner Spitze einen Stößel auf, dessen gerundete Oberfläche vorzugsweise formschlüssig mit einer entsprechend konkav geformten Unterseite des Aufstechdorns 17 zusammenwirkt. Durch die abgewinkelte Form kann zum einen die Kraftrichtung verändert werden. Nun ist ein in Richtung der Kartuschenhalterung, also nach außen, weisender Schub, insbesondere ein im Wesentlich horizontaler Schub, erforderlich, um das Aktuatorelement zu betätigen. Entsprechend kann der Antrieb 12 in der Haupteinheit 2 anders positioniert und/oder ausgelegt werden. Soll beispielsweise ein Antrieb 12 wie in **Figur 2** dargestellt verwendet werden, ist eine hier nicht dargestellte Umlenkmechanik 15 erforderlich, die die vom Antrieb 12 bereitgestellte Kraft entsprechend auf das Aktuatorelement 14 als Abtrieb umleitet. Im vorliegenden Fall bietet sich insbesondere ein Linearantrieb an, der auf Schub arbeitet und im einfachsten Fall horizontal in der Haupteinheit 2 angeordnet ist.

Der Fachmann versteht, dass durch die Kombination aus Ausgestaltung des Aktuatorelements 14 und einer geeigneten Umlenkmechanik 15 eine Vielzahl von verschiedenen Antrieben 12 nutzbar sind. Insbesondere kann ein für die jeweils vorhandene Einbausituation geeigneter Antrieb 12 ausgewählt werden.

In **Figur 9** ist eine perspektivische Darstellung eines Aktuatorelements 14 und eines Antriebs 12 gemäß einer weiteren beispielhaften Ausführungsform der vorliegenden Erfindung dargestellt. Gemäß der hier dargestellten Ausführungsform ist der Antrieb ein Rotationsantrieb, beispielsweise erneut ein Elektromotor, der über eine Umlenkmechanik 15, hier beispielsweise ein Übersetzungsgetriebe, das Aktuatorelement 14 antreibt. Hierdurch wird lediglich ein geringer Bauraum benötigt, so dass Antrieb 12, Umlenkmechanik 15 und Aktuatorelement 14 zusammen wenigstens teilweise auf der Unterseite der Kartuschenhalterung 3 angeordnet werden können. Alternativ kann der Antrieb auch unmittelbar im Übergangsbereich zwischen Kartuschenhalterung 3 und Haupteinheit 2 angeordnet sein. Der Übersichtlichkeit halber ist lediglich der Aufstechdorn 17 des Kartuschensystems dargestellt.

In **Figur 10** ist eine perspektivische Darstellung eines Aktuatorelements 14 und eines Antriebs 12 gemäß noch einer weiteren beispielhaften Ausführungsform der vorliegenden Erfindung dargestellt. Erneut kann der Antrieb 12 dabei als Rotationsantrieb und insbesondere als Elektromotor ausgebildet sein. Der Antrieb 12 ist hier in der Haupteinheit 2 angeordnet, die in der Zeichnung lediglich angedeutet ist. Über eine Welle ist der Antrieb 12 mit einer Umlenkmechanik 15, die hier als Schneckengetriebe ausgebildet ist, verbunden. Diese Umlenkmechanik 15 wiederum ist mit dem Aktuatorelement 14 verbunden. Im vorliegenden Fall ist der Antrieb 12 in der Haupteinheit 2 angeordnet, wo in der Regel mehr Bauraum zur Verfügung steht als in der Kartuschenhalterung 3, allerdings benötigt durch die dargestellte Ausführungsform der Antrieb 12 in der Haupteinheit wenig Bauraum. Durch die Kombination aus Wellen und dem Schneckengetriebe erfolgt keine Translation, so dass kein Freiraum vorgesehen werden muss, in den sich Elemente hineinbewegen können. Zudem ist die dargestellte Anordnung möglich, obwohl sich der Antrieb 12 und das Aktuatorelement 14 auf unterschiedlichen horizontalen Ebenen befinden. Eine Rotation auf der einen Ebene um eine horizontal und längs angeordnete Drehachse wird somit in eine Rotation um die quer zu der Drehachse und ebenfalls horizontal ausgerichtete Kippachse in einer tieferen horizontalen Ebene umgeleitet.

In den Figuren 11a und 11b sind perspektivische Darstellungen eines Aktuatorelements 14 gemäß einer weiteren beispielhaften Ausführungsform der vorliegenden Erfindung dargestellt. Dargestellt ist der Übersichtlichkeit halber lediglich die Kartuschenhalterung 3. Der Antrieb 12 kann vorliegend beispielsweise identisch mit dem im Zusammenhang mit **Figur 2** erläuterten Antrieb 12 ausgebildet sein, d.h. ein in der Haupteinheit 2 vertikal angeordneter Elektromotor, der als Linearantrieb konzipiert ist. Die Umlenkmechanik 15 umfasst in diesem Fall einen Hebel, der um eine Kippachse A verschwenkbar ist, wobei an dem maschinenseitigen Ende des Hebels der Antrieb 12 angreift und das andere Ende längsverschiebbar in einer Kulissenführung eines vertikal beweglich angeordneten plattenförmigen Elements 19 der Kartuschenhalterung 3 gelagert ist. Wird der Antrieb 12 aktiviert so wird über den Hebel der Umlenkmechanik 15 ein unteres, bewegliches, plattenförmiges Element 19 der Kartuschenhalterung 3 nach oben entlang der Bewegungsrichtung 100 bewegt. Das Aktuatorelement 14 ist in diesem Fall fest an diesem plattenförmigen Element 19 befestigt und daher ebenfalls nach oben bewegt und aktiviert somit den Aufstechdorn 17 und überführt diesen von der eingefahrenen in die ausgefahrene Position.

Mit anderen Worten ist in diesem Fall ein bewegliches Element 19 auf der Unterseite der Kartuschenhalterung 3 mit dem Aktuatorelement 14 fest verbunden und im Gegensatz zu den zuvor diskutierten Varianten ist hier die Auslösebewegung eine rein vertikale Translation 100. Dies ist vorteilhaft gegenüber einer Verschwenkung des Aktuatorelements 14, da in diesem Fall die relative Orientierung von Aktuatorelement 14 und Aufstechdorn 17 zueinander unverändert bleibt.

Der Fachmann versteht, dass insbesondere die in den Figuren 2 und 8 bis 11 diskutierten Antriebe 12 und Umlenkmechaniken 15 auch untereinander kombinierbar sind, so dass der Fachmann die für die jeweilige Einbausituation geeignete Kombination aus Umlenkmechanik 15 und Antrieb 12 wählen kann.

### Bezugszeichenliste

- 1: Getränkezubereitungsmaschine
- 2: Haupteinheit
- 3: Kartuschenhalterung
- 4: Flüssigkeitsreservoir
- 5: Abstellbereich
- 6, 6': Bedienelemente
- 7: Kartusche
- 8: Reservoir
- 9: Flansch
- 10: Dichtfolie
- 11: Kartuschenaufnahme
- 12: Antrieb
- 13: Verriegelungsmittel
- 14: Aktuatorelement
- 15: Umlenkmechanik
- 16: Koppelelement
- 17: Aufstechdorn
- 18: Kennungsdetektor
- 19: plattenförmiges Element

- 100: Bewegungsrichtung
- A: Kippachse

## Patentansprüche

1. Getränkezubereitungsmaschine (1), insbesondere Dispenser, zur Zubereitung eines Getränks mittels eines Kartuschensystems bestehend aus einer Kartusche (7), die eine Getränkesubstanz in einem Reservoir (8) aufweist, und einer mit der Kartusche (7) verbundenen Kartuschenaufnahme (11), die eine Mischkammer, wenigstens eine Fluidzuführung und einen Getränkeauslass aufweist, wobei die Getränkezubereitungsmaschine (1) eine Haupteinheit (2) und eine aus der Haupteinheit (2) hervorstehende, insbesondere balkonartig ausgebildete, Kartuschenhalterung (3) umfasst, wobei die Kartuschenhalterung (3) derart ausgebildet ist, dass in sie das Kartuschensystem einsetzbar ist, wobei die Kartuschenhalterung (3) ein Aktuatorelement (14) zur Betätigung einer Kartuschenentladeeinrichtung des Kartuschensystems umfasst, wobei die Haupteinheit (2) ein Flüssigkeitsreservoir (4), ein Flüssigkeitskonditionierungssystem zum Konditionieren einer Flüssigkeit aus dem Flüssigkeitsreservoir (4), insbesondere zum Temperieren und/oder Karbonisieren der Flüssigkeit, ein Fluidzuführungssystem zum Einbringen der konditionierten Flüssigkeit und/oder Druckluft in das Kartuschensystem, und eine Steuerungseinrichtung zum Steuern des Flüssigkeitskonditionierungssystems und/oder des Fluidzuführungssystems umfasst, **dadurch gekennzeichnet, dass** die Haupteinheit (2) oder die Haupteinheit und die Kartuschenhalterung (3) einen Antrieb (12) für das Aktuatorelement (14) umfasst.

2. Getränkezubereitungsmaschine (1) nach Anspruch 1, **dadurch gekennzeichnet, dass** der Antrieb (12) ein manueller Antrieb und/oder ein Motor ist, wobei der Antrieb (12) insbesondere ein Linearantrieb, ein Rotationsantrieb und/oder ein Schwingungsantrieb ist.

3. Getränkezubereitungsmaschine (1) nach Anspruch 2, **dadurch gekennzeichnet, dass** der Motor ein Elektromotor, ein Hydraulikmotor, oder ein Pneumatikmotor ist.

4. Getränkezubereitungsmaschine (1) nach einem der vorhergehenden Ansprüche, **dadurch gekennzeichnet, dass** die Getränkezubereitungsmaschine (1), insbesondere die Kartuschenhalterung (3) und/oder die Haupteinheit (2), wenigstens ein durch einen Benutzer betätigbares Bedienelement (6, 6') aufweist, welches mit dem Antrieb (12), insbesondere über die Steuerungseinrichtung, gekoppelt ist.

5. Getränkezubereitungsmaschine (1) nach einem der vorhergehenden Ansprüche, **dadurch gekennzeichnet, dass** die Kartuschenhalterung (3) wenigstens ein Verriegelungsmittel (13) aufweist, welches dazu vorgesehen ist, das Kartuschensystem in der Kartuschenhalterung (3) reversibel zu verriegeln, wobei das Verriegelungsmittel (13) von einer entriegelten Position in eine verriegelte Position und umgekehrt überführbar ist.

6. Getränkezubereitungsmaschine (1) wenigstens nach den Ansprüchen 4 und 5, **dadurch gekennzeichnet, dass** das Verriegelungsmittel (13) durch das Bedienelement (6, 6') von der entriegelten Position in die verriegelte Position überführbar ist.

7. Getränkezubereitungsmaschine (1) nach einem der vorhergehenden Ansprüche, **dadurch gekennzeichnet, dass** der Antrieb (12) über eine Umlenkmechanik (15) mit dem Aktuatorelement (14) verbunden ist, wobei die Umlenkmechanik (15) vorzugsweise ein Übersetzungsgetriebe und/oder einen Übersetzungshebel umfasst.

8. Getränkezubereitungsmaschine (1) nach einem der vorhergehenden Ansprüche, **dadurch gekennzeichnet, dass** das Aktuatorelement (14) um wenigstens eine, insbesondere horizontal angeordnete, Achse (A) verschwenkbar vorgesehen ist.

9. Getränkezubereitungsmaschine (1) nach einem der vorhergehenden Ansprüche, **dadurch gekennzeichnet, dass** die Getränkezubereitungsmaschine (1) eine Druckluftquelle umfasst, wobei die Druckluftquelle zum Einleiten von Druckluft in das Kartuschensystem mit dem Fluidzuführungssystem zusammenwirkend vorgesehen ist.

10. Getränkezubereitungsmaschine (1) nach einem der vorhergehenden Ansprüche, **dadurch gekennzeichnet, dass** die Getränkezubereitungsmaschine (1), insbesondere die Haupteinheit (2), einen Kennungsdetektor (18) zum Erkennen einer Kennung des Kartuschensystems aufweist.

11. Getränkezubereitungssystem mit einer Getränkezubereitungsmaschine (1) nach einem der vorhergehenden Ansprüche und einem Kartuschensystem, wobei das Kartuschensystem zur Getränkezubereitung in die Kartuschenhalterung (3) der Getränkezubereitungsmaschine (1) einsetzbar ist, wobei das Kartuschensystem eine Kartusche (7), die ein mit einer Getränkesubstanz gefülltes Reservoir (8) umfasst, und eine mit der Kartusche (7) in einem Verbindungsbereich verbindbare Kartuschenaufnahme (11) umfasst, wobei die Kartusche (7) eine Kartuschenöffnung aufweist, wobei die Kartuschenöffnung mit einem Dichtelement, insbesondere einer Dichtfolie (10), verschlossen ist, wobei das Dichtelement das Reservoir (8) fluiddicht gegenüber der Kartuschenaufnahme (11) abschließt, wobei die Kartuschenaufnahme (11) eine mit dem Reservoir (8) in Fluidverbindung bringbare Mischkammer und eine in die Mischkammer mündende Fluidzuführung zur Kopplung mit dem Fluidzuführungssystem der Getränkezubereitungsmaschine (1) aufweist, so dass eine konditionierte Flüssigkeit in die Mischkammer einleitbar ist, wobei die Kartuschenaufnahme (11) eine Kartuschenentladeeinrichtung zum Überführen der Getränkesubstanz vom Reservoir (8) in die Mischkammer aufweist, wobei die Kartuschenaufnahme (11) einen Getränkeauslass aufweist zum Ausleiten eines durch Vermischen der Flüssigkeit mit der Getränkesubstanz entstandenen Getränks aus der Mischkammer.

12. Getränkezubereitungssystem nach Anspruch 11, **dadurch gekennzeichnet, dass** die Kartuschenentladeeinrichtung eine Dornführung und einen innerhalb der Dornführung, insbesondere in einer Richtung, verschiebbar gelagerten Aufstechdorn (17) umfasst, wobei der Aufstechdorn (17) zwischen einer eingefahrenen Position, in welcher der Aufstechdorn (17) von dem Dichtelement beabstandet ist, und einer ausgefahrenen Position, in welcher der Aufstechdorn das Dichtelement durchsticht und bis in das Reservoir (8) ragt, durch das Aktuatorelement (14) der Getränkezubereitungsmaschine verschiebbar ist.

13. Getränkezubereitungssystem nach einem der Ansprüche 11 oder 12, **dadurch gekennzeichnet, dass** die Kartuschenentladeeinrichtung einen Druckluftanschluss und eine Druckluftleitung umfasst, welche sich vom Druckluftanschluss zu einem Druckluftauslass erstreckt, wobei der Druckluftauslass insbesondere in Richtung des Reservoirs (8) der Kartusche (7) vorsteht, wobei der Druckluftanschluss dazu ausgebildet ist, Druckluft in die Druckluftleitung einzuleiten, wobei die Druckluftleitung in den Aufstechdorn (17) integriert ist, wobei die Kartuschenentladeeinrichtung derart ausgebildet ist, dass in der ausgefahrenen Position des Aufstechdorns (17) die Getränkesubstanz durch die Druckluft aus dem Reservoir (8) in die Mischkammer überführbar ist.

14. Verfahren zur Zubereitung eines Getränks mit einem Getränkezubereitungssystem nach einem der Ansprüche 11 bis 13, **gekennzeichnet durch** die folgenden Schritte:
- Einsetzen eines aus einer Kartusche (7) und einer Kartuschenaufnahme (11) bestehenden Kartuschensystems in die Kartuschenhalterung (3),
- Herstellen einer Fluidverbindung zwischen dem Fluidzuführungssystem und der Kartuschenaufnahme (11),
- Aktivieren des Aktuatorelements (14) zum Betätigen der Kartuschenentladeeinrichtung, insbesondere durch Überführen des Aufstechdorns (17) von der eingefahrenen Position in die ausgefahrene Position, wodurch ein Perforieren des Dichtelements bewirkt wird,
- Überführen der Getränkesubstanz von dem Reservoir (8) der Kartusche (7) in die Mischkammer der Kartuschenaufnahme (11), insbesondere durch Einspeisen von Druckluft in das Reservoir (8),
- Einbringen einer konditionierten Flüssigkeit in die Mischkammer der Kartuschenaufnahme (11) durch das Fluidzuführungssystem und
- Ableiten des in der Mischkammer durch Vermischung der Getränkesubstanz mit der konditionierten Flüssigkeit erzeugten Getränks durch den Getränkeauslass.

15. Verfahren nach Anspruch 14, wobei das Aktivieren des Aktuatorelements (14) das Erzeugen einer Relativbewegung zwischen der Kartuschenaufnahme (11) und dem, insbesondere in Kontakt mit dem Aufstechdorn (17) stehenden, Aktuatorelement (14) umfasst.

## Claims

1. Beverage-preparation machine (1), in particular a dispenser, for preparing a beverage by means of a cartridge system, said cartridge system consisting of a cartridge (7), which has a beverage substance in a reservoir (8), and of a cartridge receptacle (11), which is connected to the cartridge (7) and has a mixing chamber, has at least one fluid supply and has a beverage outlet, wherein the beverage-preparation machine (1) comprises a main unit (2) and an in particular balcony-like cartridge holder (3) which protrudes from the main unit (2), wherein the cartridge holder (3) is designed in such a way that the cartridge system is insertable into it, wherein the cartridge holder (3) comprises an actuator element (14) for actuating a cartridge-emptying device of the cartridge system, wherein the main unit (2) comprises a liquid reservoir (4), a liquid-conditioning system for conditioning a liquid from the liquid reservoir (4), in particular for controlling the temperature of and/or carbonating the liquid, a fluid-supply system for introducing the conditioned liquid and/or compressed air into the cartridge system, and a control device for controlling the liquid-conditioning system and/or the fluid-supply system, **characterized in that** the main unit (2) or the main unit and the cartridge holder (3) comprises/comprise a drive (12) for the actuator element (14).

2. Beverage-preparation machine (1) according to Claim 1, **characterized in that** the drive (12) is a manual drive and/or a motor, wherein the drive (12) is in particular a linear drive, a rotary drive and/or an oscillation drive.

3. Beverage-preparation machine (1) according to Claim 2, **characterized in that** the motor is an electric motor, a hydraulic motor or a pneumatic motor.

4. Beverage-preparation machine (1) according to one of the preceding claims, **characterized in that** the beverage-preparation machine (1), in particular the cartridge holder (3) and/or the main unit (2), has/have at least one operator-control element (6, 6') which is able to be actuated by a user and which is coupled, in particular via the control device, to the drive (12).

5. Beverage-preparation machine (1) according to one of the preceding claims, **characterized in that** the cartridge holder (3) has at least one locking means (13) which is provided for reversibly locking the cartridge system in the cartridge holder (3), wherein the locking means (13) is transferable from an unlocked position into a locked position and vice versa.

6. Beverage-preparation machine (1) at least according to Claims 4 and 5, **characterized in that** the locking means (13) is transferable from the unlocked position into the locked position by way of the operator-control element (6, 6').

7. Beverage-preparation machine (1) according to one of the preceding claims, **characterized in that** the drive (12) is connected to the actuator element (14) via a deflection mechanism (15), wherein the deflection mechanism (15) preferably comprises a transmission gear mechanism and/or a transmission lever.

8. Beverage-preparation machine (1) according to one of the preceding claims, **characterized in that** the actuator element (14) is provided so as to be pivotable about at least one, in particular horizontally arranged, axis (A).

9. Beverage-preparation machine (1) according to one of the preceding claims, **characterized in that** the beverage-preparation machine (1) comprises a compressed-air source, wherein the compressed-air source is provided for introducing compressed air into the cartridge system in a manner interacting with the fluid-supply system.

10. Beverage-preparation machine (1) according to one of the preceding claims, **characterized in that** the beverage-preparation machine (1), in particular the main unit (2), has an identifier detector (18) for identifying an identifier of the cartridge system.

11. Beverage-preparation system having a beverage-preparation machine (1) according to one of the preceding claims and having a cartridge system, wherein the cartridge system is insertable into the cartridge holder (3) of the beverage-preparation machine (1) for beverage-preparation purposes, wherein the cartridge system comprises a cartridge (7), comprising a reservoir (8) filled with a beverage substance, and a cartridge receptacle (11), connectable to the cartridge (7) in a connecting region, wherein the cartridge (7) has a cartridge opening, wherein the cartridge opening is closed off by a sealing element, in particular by a sealing film (10), wherein the sealing element terminates the reservoir (8) in a fluid-tight manner in relation to the cartridge receptacle (11), wherein the cartridge receptacle (11) has a mixing chamber, able to be brought into fluid connection with the reservoir (8), and a fluid supply, opening out into the mixing chamber and serving for coupling to the fluid-supply system of the beverage-preparation machine (1), so that a conditioned liquid is introducible into the mixing chamber, wherein the cartridge receptacle (11) has a cartridge-emptying device for transferring the beverage substance from the reservoir (8) into the mixing chamber, wherein the cartridge receptacle (11) has a beverage outlet for discharging from the mixing chamber a beverage formed by mixing the liquid with the beverage substance.

12. Beverage-preparation system according to Claim 11, **characterized in that** the cartridge-emptying device comprises a spike guide and a piercing spike (17) which is mounted within the spike guide so as to be displaceable, in particular in one direction, wherein the piercing spike (17) is displaceable by way of the actuator element (14) of the beverage-preparation machine between a retracted position, in which the piercing spike (17) is spaced apart from the sealing element, and an extended position, in which the piercing spike pierces the sealing element and projects into the reservoir (8).

13. Beverage-preparation system according to either of Claims 11 and 12, **characterized in that** the cartridge-emptying device comprises a compressed-air connection and a compressed-air line which extends from the compressed-air connection to a compressed-air outlet, wherein the compressed-air outlet protrudes in particular in the direction of the reservoir (8) of the cartridge (7), wherein the compressed-air connection is configured to introduce compressed air into the compressed-air line, wherein the compressed-air line is integrated into the piercing spike (17), wherein the cartridge-emptying device is configured in such a way that, in the extended position of the piercing spike (17), the beverage substance is transferable from the reservoir (8) into the mixing chamber by way of the compressed air.

14. Method for preparing a beverage using a beverage-preparation system according to one of Claims 11 to 13, **characterized by** the following steps:
- inserting a cartridge system, consisting of a cartridge (7) and a cartridge receptacle (11), into the cartridge holder (3),
- establishing a fluid connection between the fluid-supply system and the cartridge receptacle (11),
- activating the actuator element (14) for actuating the cartridge-emptying device, in particular by transferring the piercing spike (17) from the retracted position into the extended position, whereby the sealing element is perforated,
- transferring the beverage substance from the reservoir (8) of the cartridge (7) into the mixing chamber of the cartridge receptacle (11), in particular by feeding compressed air into the reservoir (8),
- introducing a conditioned liquid into the mixing chamber of the cartridge receptacle (11) by way of the fluid-supply system, and
- discharging the beverage produced in the mixing chamber by mixing the beverage substance with the conditioned liquid through the beverage outlet.

15. Method according to Claim 14, wherein activating the actuator element (14) comprises generating a relative movement between the cartridge receptacle (11) and the actuator element (14), which is in particular in contact with the piercing spike (17).

## Revendications

1. Machine de préparation de boissons (1), notamment distributeur, pour la préparation d'une boisson au moyen d'un système de cartouche constitué d'une cartouche (7), qui présente une substance de boisson dans un réservoir (8), et d'un logement de cartouche (11) relié à la cartouche (7), qui présente une chambre de mélange, au moins une amenée de fluide et une sortie de boisson, la machine de préparation de boissons (1) comprenant une unité principale (2) et un support de cartouche (3) faisant saillie de l'unité principale (2), notamment réalisé à la manière d'un balcon, le support de cartouche (3) étant réalisé de telle sorte que le système de cartouche peut être inséré dans celui-ci, le support de cartouche (3) comprenant un élément actionneur (14) pour actionner un dispositif de déchargement de cartouche du système de cartouche, l'unité principale (2) comprenant un réservoir de liquide (4), un système de conditionnement de liquide pour conditionner un liquide provenant du réservoir de liquide (4), notamment pour thermoréguler et/ou carboniser le liquide, un système d'amenée de fluide pour introduire le liquide conditionné et/ou de l'air comprimé dans le système de cartouche, et un dispositif de contrôle pour contrôler le système de conditionnement de liquide et/ou le système d'amenée de fluide, **caractérisée en ce que** l'unité principale (2) ou l'unité principale et le support de cartouche (3) comprennent un entraînement (12) pour l'élément actionneur (14).

2. Machine de préparation de boissons (1) selon la revendication 1, **caractérisée en ce que** l'entraînement (12) est un entraînement manuel et/ou un moteur, l'entraînement (12) étant notamment un entraînement linéaire, un entraînement rotatif et/ou un entraînement vibratoire.

3. Machine de préparation de boissons (1) selon la revendication 2, **caractérisée en ce que** le moteur est un moteur électrique, un moteur hydraulique, ou un moteur pneumatique.

4. Machine de préparation de boissons (1) selon l'une quelconque des revendications précédentes, **caractérisée en ce que** la machine de préparation de boissons (1), notamment le support de cartouche (3) et/ou l'unité principale (2), présente au moins un élément de commande (6, 6') pouvant être actionné par un utilisateur, qui est couplé à l'entraînement (12), notamment par le biais du dispositif de contrôle.

5. Machine de préparation de boissons (1) selon l'une quelconque des revendications précédentes, **caractérisée en ce que** le support de cartouche (3) présente au moins un moyen de verrouillage (13) qui est prévu pour verrouiller de manière réversible le système de cartouche dans le support de cartouche (3), le moyen de verrouillage (13) pouvant être transféré d'une position déverrouillée à une position verrouillée et inversement.

6. Machine de préparation de boissons (1) au moins selon les revendications 4 et 5, **caractérisée en ce que** le moyen de verrouillage (13) peut être transféré de la position déverrouillée à la position verrouillée par l'élément de commande (6, 6').

7. Machine de préparation de boissons (1) selon l'une quelconque des revendications précédentes, **caractérisée en ce que** l'entraînement (12) est relié à l'élément actionneur (14) par le biais d'un mécanisme de renvoi (15), le mécanisme de renvoi (15) comprenant de préférence un engrenage de transmission et/ou un levier de transmission.

8. Machine de préparation de boissons (1) selon l'une quelconque des revendications précédentes, **caractérisée en ce que** l'élément actionneur (14) est prévu pour pouvoir pivoter autour d'au moins un axe (A), notamment agencé horizontalement.

9. Machine de préparation de boissons (1) selon l'une quelconque des revendications précédentes, **caractérisée en ce que** la machine de préparation de boissons (1) comprend une source d'air comprimé, la source d'air comprimé étant prévue pour introduire de l'air comprimé dans le système de cartouche en coopérant avec le système d'amenée de fluide.

10. Machine de préparation de boissons (1) selon l'une quelconque des revendications précédentes, **caractérisée en ce que** la machine de préparation de boissons (1), notamment l'unité principale (2), présente un détecteur d'identification (18) pour détecter une identification du système de cartouche.

11. Système de préparation de boissons avec une machine de préparation de boissons (1) selon l'une quelconque des revendications précédentes et un système de cartouche, le système de cartouche pouvant être inséré dans le support de cartouche (3) de la machine de préparation de boissons (1) pour la préparation de boissons, le système de cartouche comprenant une cartouche (7) qui comprend un réservoir (8) rempli d'une substance de boisson, et un logement de cartouche (11) pouvant être relié à la cartouche (7) dans une zone de liaison, la cartouche (7) présentant une ouverture de cartouche, l'ouverture de cartouche étant fermée par un élément d'étanchéité, notamment une feuille d'étanchéité (10), l'élément d'étanchéité fermant le réservoir (8) de manière étanche aux fluides par rapport au logement de cartouche (11), le logement de cartouche (11) présentant une chambre de mélange pouvant être mise en communication fluidique avec le réservoir (8) et une amenée de fluide débouchant dans la chambre de mélange pour le couplage avec le système d'amenée de fluide de la machine de préparation de boissons (1), de telle sorte qu'un liquide conditionné peut être introduit dans la chambre de mélange, le logement de cartouche (11) présentant un dispositif de déchargement de cartouche pour transférer la substance de boisson du réservoir (8) dans la chambre de mélange, le logement de cartouche (11) présentant une sortie de boisson pour évacuer de la chambre de mélange une boisson obtenue en mélangeant le liquide avec la substance de boisson.

12. Système de préparation de boissons selon la revendication 11, **caractérisé en ce que** le dispositif de déchargement de cartouche comprend un guide de mandrin et un mandrin de perçage (17) monté de manière à pouvoir être déplacé à l'intérieur du guide de mandrin, notamment dans une direction, le mandrin de perçage (17) pouvant être déplacé par l'élément actionneur (14) de la machine de préparation de boissons entre une position rétractée, dans laquelle le mandrin de perçage (17) est espacé de l'élément d'étanchéité, et une position déployée dans laquelle le mandrin de perçage perce l'élément d'étanchéité et fait saillie jusque dans le réservoir (8).

13. Système de préparation de boissons selon l'une quelconque des revendications 11 ou 12, **caractérisé en ce que** le dispositif de déchargement de cartouche comprend un raccord d'air comprimé et une conduite d'air comprimé s'étendant du raccord d'air comprimé à une sortie d'air comprimé, la sortie d'air comprimé faisant saillie notamment en direction du réservoir (8) de la cartouche (7), le raccord d'air comprimé étant configuré pour introduire de l'air comprimé dans la conduite d'air comprimé, la conduite d'air comprimé étant intégrée dans le mandrin de perçage (17), le dispositif de déchargement de cartouche étant configuré de telle sorte que, dans la position déployée du mandrin de perçage (17), la substance de boisson peut être transférée par l'air comprimé du réservoir (8) dans la chambre de mélange.

14. Procédé de préparation d'une boisson avec un système de préparation de boissons selon l'une quelconque des revendications 11 à 13, **caractérisé par** les étapes suivantes :
- l'insertion d'un système de cartouche constitué d'une cartouche (7) et d'un logement de cartouche (11) dans le support de cartouche (3),
- l'établissement d'une communication fluidique entre le système d'amenée de fluide et le logement de cartouche (11),
- l'activation de l'élément actionneur (14) pour actionner le dispositif de déchargement de cartouche, notamment par transfert du mandrin de perçage (17) de la position rétractée à la position déployée, ce qui provoque une perforation de l'élément d'étanchéité,
- le transfert de la substance de boisson du réservoir (8) de la cartouche (7) à la chambre de mélange du logement de cartouche (11), notamment par injection d'air comprimé dans le réservoir (8),
- l'introduction d'un liquide conditionné dans la chambre de mélange du logement de cartouche (11) par le système d'amenée de fluide, et
- l'évacuation de la boisson produite dans la chambre de mélange par mélange de la substance de boisson avec le liquide conditionné à travers la sortie de boisson.

15. Procédé selon la revendication 14, dans lequel l'activation de l'élément d'actionnement (14) comprend la production d'un mouvement relatif entre le logement de cartouche (11) et l'élément actionneur (14), notamment en contact avec le mandrin de perçage (17).
